# EUROPÄISCHE PATENTSCHRIFT

(11) **EP 0 290 033 B1**
(45) Veröffentlichungstag und Bekanntmachung des Hinweises auf die Patenterteilung: **23.09.1992**
(21) Anmeldenummer: 88107285.4
(22) Anmeldetag: 06.05.1988
(51) Int. Cl.: B01F 5/06

(54) **Homogenisator für die Herstellung fliessfähiger Produkte**
Homogenising machine for the production of fluid products
Homogénéisateur pour la production de produits liquides

(30) Priorität: 08.05.1987 DE 3715331
(43) Veröffentlichungstag der Anmeldung: 09.11.1988
(73) Patentinhaber: A. BERENTS GMBH & CO. KG, D-28816 Stuhr (DE)
(72) Erfinder: Berents, Alwin, D-2800 Bremen (DE); Seefried, Erwin, D-2803 Weyhe (DE)
(74) Vertreter: Eisenführ, Speiser & Partner

(56) Entgegenhaltungen:
- EP-A- 201 767
- DE-A- 3 243 671
- DE-A- 3 417 242
- GB-A- 1 388 889

## Beschreibung

Die Erfindung betrifft einen Homogenisator für die Herstellung eines fließfähigen Produktes wie Emulsion oder dergleichen mit einem von einem Motor angetriebenen und Rotorschaufeln aufweisenden Rotor, und mit einem Durchflußöffnungen aufweisenden Stator, der den Rotor umgibt und durch den das Gut von innen nach außen strömt.

Homogenisatoren solcher Bauart arbeiten zur Erzeugung einer intensiven Homogenisierung mit starken Verwirbelungen und damit ungünstigen Strömungsverhältnissen, so daß zur Verarbeitung von hochviskosen Produkten verhältnismäßig hohe Antriebsenergien erforderlich sind. Solche Homogenisatoren erzeugen wegen dieser Verwirbelungen nur eine sehr geringe Pumpwirkung, so daß zur Umwälzung des fließfähigen Produktes entweder Zusatzpumpen verwendet werden müssen oder am Rotor des Homogenisators Zusatzflügel oder dergleichen angebracht werden, um die Pumpwirkung zu verbessern (DE-OS 34 17 242). Solche Lösungen oder Sonderkonstruktionen bedeuten jedoch einen verhältnismäßig hohen Aufwand, eine Komplizierung des Homogenisators sowie eine eventuell erhöhte Störanfälligkeit.

Der vorliegenden Erfindung liegt die Aufgabe zugrunde, einen Homogenisator vorzuschlagen, mit dem auf einfache Weise auf höhere Pumpwirkung umgestellt werden kann, ohne daß dies einen höheren Aufwand bedeutet.

Diese Aufgabe wird erfindungsgemäß durch einen Homogenisator der eingangs genannten Art gelöst, der dadurch gekennzeichnet ist, daß der Motor zum Antrieb des Rotors sowohl in der einen als auch in der anderen Drehrichtung ausgebildet ist und daß die Förderflächen der Rotorschaufeln gegenüber den Durchflußöffnungen des Stators derart geformt sind, daß in der einen Drehrichtung der Strom des fließfähigen Produktes etwa rechtwinklig auf die Wände der Durchflußöffnungen auftrifft und eine optimale Homogenisierungswirkung erzielt wird, in der anderen Drehrichtung jedoch in Richtung der Durchflußöffnungen gerichtet ist und eine optimale Pumpwirkung erzielt.

Aus der EP-A 201 767 ist eine Zyklon-Mischvorrichtung zum kontinuierlichen Mischen von pulverigen Stoffen mit Flüssigkeiten bekannt, die ebenfalls die Merkmale des Oberbegriffs des Anspruches 1 aufweist. In der für diese Mischvorrichtung vorgesehenen Drehrichtung (entgegen dem Uhrzeigersinn) wird eine Mischwirkung dadurch erzielt, daß die durchfließenden Stoffe auf die radial stehenden Wände des umgebenden Stators etwa unter einem Winkel von 45° auftreffen, wodurch eine gewisse Homogenisierungswirkung erzeugt wird. Würde man das Pumpenrad in umgekehrter Drehrichtung (im Uhrzeigersinne) umlaufen lassen - was bei der beschriebenen Mischvorrichtung nicht vorgesehen ist -, so ergäbe sich eine andere als die gewünschte Wirkung, weil die Flügel des Pumpenrades die durchfließenden Stoffe nicht effektiv in der gewünschten Richtung in die Statorkanäle fördern würden.

Diese Lösung hat den wesentlichen Vorteil, daß das Umschalten des Homogenisators auf Pumpbetrieb auf sehr einfache, nämlich bei Antrieb durch einen Elektromotor auf elektrische Weise möglich ist, ohne daß hierzu Ventile oder dergleichen betätigt werden müssen. Da Homogenisatoren wegen der zur Homogenisierung notwendigen hohen Antriebsleistung für diese hohen Leistungen bereits ausgelegt sind, können nach Umschalten der Drehrichtung sehr hohe Pumpleistungen erzielt werden.

Eine vorteilhafte Ausführungsform ist dadurch gekennzeichnet, daß die Rotorschaufeln mit in der einen Drehrichtung wirksamen, für das Homogenisieren ausgebildeten, ersten Förderflächen und mit in der anderen Drehrichtung wirksamen, für ein optimales Pumpen ausgebildeten, zweiten Förderflächen versehen ist.

Der Homogenisator ist vorzugsweise derart ausgebildet, daß die ersten Förderflächen der Rotorschaufeln etwa radial verlaufen und daß die zweiten Förderflächen einen spiralförmigen Verlauf mit sich bei Drehung in der anderen Drehrichtung gegenüber dem Stator stetig verminderndem Abstand aufweisen. Die ersten und zweiten Förderflächen der Rotorschaufeln sind vorzugsweise derart geformt, daß ihre Richtungskomponenten in den beiden Drehrichtungen etwa senkrecht zueinander verlaufen. Eine solche extreme Form hat die Wirkung, daß während des Homogenisierungsbetriebes praktisch nur eine Verwirbelung und Homogenisierung ohne nennenswerte Pumpwirkung stattfindet, während beim Pumpbetrieb optimale Strömungsverhältnisse vorliegen, so daß mit verhältnismäßig geringer Energie hohe Pumpleistungen zu erzielen sind.

In Anpassung an die Ausbildung der Förderflächen der Rotorschaufeln weist der Stator zweckmäßigerweise eine Mehrzahl von am Umfang verteilten Leitschaufeln auf, deren Durchflußöffnungen etwa parallel zu der Richtungskomponenten bei Pumpbetrieb in der anderen Drehrichtung verlaufen. Durch diese Ausbildung werden die Strömungswiderstände minimiert, während bei Homogenisierbetrieb die Richtungskomponenten etwa rechtwinklig auf die Wände an den Durchflußöffnungen auftreffen, was zu starken Verwirbelungen und zu einer wirksamen Homogenisierung führt.

Eine andere Ausführungsform ist dadurch gekennzeichnet, daß der Rotor eine Vielzahl von gegenüber der Radialen geneigten Rotorschaufeln und der Stator eine Vielzahl von gegenüber der Radialen geneigten Leitschaufeln aufweist, daß die Neigung der Rotorschaufeln gegenüber der Neigung der Statorschaufeln entgegengesetzt ist, wobei vorzugsweise jeweils zwei Sätze von Rotorschaufeln und zwei Sätze von Leitschaufeln vorgesehen sind.

Ein solcher auf Pumpbetrieb umschaltbarer Homogenisator kann zweckmäßigerweise zum Abpumpen des fließfähigen Produktes nach abgeschlossener Homogenisierung unter Umkehr der Drehrichtung des Rotors und Umschaltung auf einen Abfluß verwendet werden. Ein solcher Einsatz ist anlagenmäßig besonders einfach aufzubauen und hat gegenüber der Verwendung einer zusätzlichen Pumpe den Vorteil, daß nicht die jeweils nicht benötigte Vorrichtung stillgelegt und eventuell vor Wiederinbetriebnahme gereinigt werden muß.

Der erfindungsgemäße Homogenisator läßt sich aber auch besonders einfach zum Umwälzen des fließfähigen Produktes oder zum Beimischen einer zusätzlichen Komponente zum Produkte unter Umkehr der Drehrichtung des Rotors einsetzen. Beim Beimischen einer solchen zusätzlichen Komponente ist ein Homogenisierbetrieb meist nicht erforderlich, so daß die hohe Pumpleistung des umgeschalteten Homogenisators zu einer hohen Umwälz- und damit Mischgeschwindigkeit führt.

Die Erfindung wird nachfolgend anhand zweier Ausführungsbeispiele unter Bezug auf die beigefügten Zeichnungen näher erläutert.

Es zeigen:
- Fig. 1: einen Längsschnitt durch einen Kreiselhomogenisator gemäß der vorliegenden Erfindung;
- Fig. 2: einen Querschnitt entsprechend der Linie II-II der Fig. 1;
- Fig. 3: einen Ausschnitt aus der Darstellung nach der Fig. 2 bei Betrieb des Homogenisators in der einen Drehrichtung (Homogenisierbetrieb);
- Fig. 4: einen Ausschnitt aus der Darstellung nach der Fig. 2 in der anderen Drehrichtung (Pumpbetrieb);
- Fig. 5: eine schematische Darstellung zur Anwendung des erfindungsgemäßen Homogenisators zur Abpumpen oder zum Umwälzen des fließfähigen Produktes aus einem Homogenisiermischer;
- Fig. 6: einen Längsschnitt durch eine zweite Ausführungsform der Erfindung; und
- Fig. 7: einen Querschnitt durch die Ausführungsform nach Fig. 6.

Von dem in den Fig. 1 und 2 dargestellten Homogenisator werden nur die für die Erläuterung der Erfindung notwendigen Teile beschrieben.

In einem Gehäuse 3 sind ein Stator 2 und ein Rotor 1 untergebracht, wobei der Rotor durch eine Antriebswelle 4 angetrieben wird. Der Homogenisator weise einen Zulauf 5 und einen Ablauf 6 auf.

Wie insbesondere aus Fig. 2 sowie aus den Detaildarstellungen der Fig. 3 und 4 hervorgeht, weist der Stator 2 eine Mehrzahl von am Umfang verteilten Leitschaufeln 21 auf, die zwischen sich Durchflußöffnungen 22 bilden. Der auf der Antriebswelle 4 sitzende Rotor 1 weist im vorliegenden Ausführungsbeispiel vier Rotorschaufeln 11 auf, die je nach Drehrichtung verschieden gestaltete erste Förderflächen 12 und zweite Förderflächen 13 aufweisen. Während die ersten Förderflächen 12 etwa radial verlaufen, sind die zweiten Förderflächen 13 spiralförmig ausgebildet und weisen bei Drehung des Rotors 1 entgegen dem Uhrzeigersinn (in Fig. 2 gesehen) einen sich gegenüber dem Stator 2 stetig vermindernden Abstand auf.

Wie insbesondere aus den vergrößerten Ausschnitten nach den Fig. 3 und 4 hervorgeht, wird bei einer Drehung im Uhrzeigersinn entsprechend dem Richtungspfeil 16 die erste Förderfläche 12 wirksam und das im Homogenisator befindliche fließfähige Produkt wird etwa in Richtung des Pfeiles 14 (Richtungskomponente) nach außen geschleudert. Der Fig. 3 ist zu entnehmen, daß die Richtungskomponente 14 praktisch senkrecht auf der Hilfslinie 24 steht, die dem Verlauf der Wandungen 23 der Durchflußöffnungen 22 entspricht. Dies hat zur Folge, daß sich starke Verwirbelungen bilden und das fließfähige Produkt durch entsprechend auftretende Scherkräfte einer wirksamen Homogenisierung unterzogen wird. Die Pumpwirkung bei einer solchen Betriebsweise ist wegen der schlechten Strömungsverhältnisse außerordentlich gering.

Wird nun die Drehrichtung entsprechend der Fig. 4 und dem Pfeil 17 umgekehrt, also Drehung entgegen dem Uhrzeigersinn, so werden die zweiten Förderflächen 13 wirksam, was bedeutet, daß das fließfähige Gut im Homogenisator durch die stetig gebogene Förderfläche 13 kontinuierlich etwa in Richtung des Pfeiles 15 (Richtungskomponente) nach außen gedrückt wird. Die Richtung des Pfeiles 15 entspricht dem Verlauf der Wände 23 der Durchflußöffnungen 22, so daß dem fließfähigen Produkt nur ein geringer Widerstand entgegengesetzt wird. Dies führt zu einer guten Pumpwirkung, während die Homogenisierwirkung in dieser Betriebsweise praktisch gleich Null ist.

Aus einem Vergleich zwischen den Fig. 3 und 4 ist zu sehen, daß die Richtungskomponenten 14 bzw. 15 bei Homogenisierbetrieb bzw. bei Pumpbetrieb etwa senkrecht aufeinanderstehe, was bedeutet, daß beim Homogenisierbetrieb die Strömung des fließfähigen Produktes praktisch senkrecht auf die Wandungen 23 der Leitschaufeln 21 auftreffen, so daß praktisch keine Pumpwirkung erzeugt wird. Soll dem Homogenisator jedoch eine geringfügige Pumpwirkung gegeben werden, so wird die erste Förderfläche 12 bzw. werden die Wandungen 23 des Stators 2 geringfügig abweichend von einem senkrechten Verhältnis zueinander ausgestaltet, um eine größere nach außen gerichtete Komponente zu erzielen. Ebenso ist es möglich, bei der Betriebsweise nach Fig. 4 eine Abweichung von der optimalen Pumpwirkung vorzusehen, wenn eine geringfügige Verwirbelung wünschenswert ist.

In Fig. 5 ist nun gezeigt, wie mit dem erfindungsgemäßen Homogenisator, bestehend aus dem Rotor 1, dem Stator 2, der Antriebswelle 4 und einem Antriebsmotor 7, ein einfaches Umschalten vom Homogenisierbetrieb auf Abpumpen oder Umwälzen geschehen kann. Zur Steuerung dieser Vorgänge ist lediglich ein Dreiwegeventil 8 erforderlich, jedoch keinerlei zusätzliche Pumpen oder Absperrventile. Ist über das Dreiwegeventil 8 der Ablauf 6 des Homogenisators mit einem Rücklauf 9 zu einem Mischbehälter verbunden, so läuft bei der einen Drehrichtung der Homogenisierbetrieb ab, wobei das den Ablauf 6 verlassende fließfähige Produkt über den Rücklauf 9 wieder in den Mischbehälter 10 eingeführt wird. Ist die Homogenisierung nun abgeschlossen und soll das fließfähige Produkt nur noch umgewälzt oder gemischt werden, gegebenenfalls unter Hinzufügung einer weiteren Komponente, so wird die Drehrichtung des Motors 7 umgekehrt, und der Homogenisator pumpt das fließfähige Produkt mit großer Leistung von seinem Ablauf 6 zum Rücklauf 9 und damit in den Mischbehälter 10. Dieser Umwälz- oder Mischvorgang läuft aufgrund der sehr hohen Durchsatzleistung mit großer Intensität ab.

Soll das in dem Mischbehälter 10 befindliche fließfähige Produkt jedoch lediglich über einen Abfluß 20 abgepumpt werden, so wird das Dreiwegeventil 8 umgeschaltet und der Homogenisator in umgekehrter Drehrichtung des Motors 7 (Pumpbetrieb) betrieben. In diesem Fall fließt das fließfähige Produkt vom Ablauf 6 über das Dreiwegeventil 8 zum Abfluß 20.

Die in den Fig. 6 und 7 dargestellte zweite Ausführungsform des erfindungsgemäßen Homogenisators weist im Gegensatz zum ersten Ausführungsbeispiel einen anders ausgebildeten Rotor 1 und einen anders ausgebildeten Stator 2 auf. Der Homogenisator ist insbesondere zweistufig ausgebildet, um die Homogenisierungswirkung noch weiter zu verbessern; es ist jedoch auch möglich, einen einstufigen Homogenisator in der Art der zweiten Ausführungsform nach dem erfindungsgemäßen Prinzip aufzubauen.

Der über eine Antriebswelle 4 angetriebene Rotor 1 enthält innere Rotorschaufeln 11a und äußere Rotorschaufeln 11b. Der Stator 2 weist innere Leitschaufeln 21a und äußere Leitschaufeln 21b auf, wobei jeweils Rotorschaufeln und Leitschaufeln abwechselnd hintereinander angeordnet sind. Die in Fig. 7 angedeuteten Richtungspfeile 17 des Rotors 1 beziehen sich auf die Pumprichtung des Homogenisators, und es wird das fließfähige Produkt in Richtung der Pfeile 18 angesaugt und in Richtung der Pfeile 19 in den Ablauf 6 abgepumpt. Die Durchflußöffnungen 22a zwischen den Rotorschaufeln 11a und 11b sind gegenüber der Radialen entgegen der Drehrichtung 17 geneigt (Pumprichtung), während die durchflußöffnungen 22b zwischen den Leitschaufeln 21a und 21b gegenüber der Radialen in Drehrichtung 17 geneigt sind. Dies bedeutet also, daß die Neigung der Rotorschaufeln 11a und 11b gegenüber der Neigung der Statorschaufeln 21a und 21b entgegengesetzt ist.

Bei der Drehung des Rotors 1 in Richtung des Pfeiles 17 (Pumprichtung) ergibt sich also ein kontinuierlicher Strom des fließfähigen Produktes von der Mitte in Richtung auf den inneren Satz von Leitschaufeln 21a, durchfließt die dazwischenliegenden Durchflußöffnungen 22b und wird anschließend durch den äußeren Satz von Rotorschaufeln 11b weiter beschleunigt und in die Durchflußöffnungen 22b der äußeren Leitschaufeln 21b gedrückt. Die Richtungen der Durchflußöffnungen 22a und 22b zwischen den Rotorschaufeln und den Leitschaufeln ist entsprechend der Viskosität des zu pumpenden Produktes derart optimiert, daß sich eine optimale Pumpleistung ergibt.

Wird der Rotor 1 jedoch in Gegenrichtung des Pfeiles 17 in Drehung versetzt, so trifft der Strom des durch die Durchflußöffnungen 22a des Rotors fließenden Produktes etwa senkrecht auf die Wände der Durchflußöffnungen 22b des Stators 2, so daß sich hier eine starke Verwirbelung und damit eine gute Homogenisierungswirkung ergibt.

Beiden Ausführungsformen ist gemeinsam, daß der Homogenisator derart ausgebildet ist, daß sich in der einen Drehrichtung optimale Verhältnisse für eine wirkungsvolle Homogenisierung ergeben, während in der entgegengesetzten Drehrichtung optimale Strömungsverhältnisse für eine optimale Pumpwirkung eingestellt sind.

## Patentansprüche

1. Homogenisator für die Herstellung eines fließfähigen Produktes wie Emulsion o.dgl.,
mit einem von einem Motor angetriebenen und Rotorschaufeln (11; 11a, 11b) aufweisenden Rotor (1), und
mit einem Durchflußöffnungen (22; 22b) aufweisenden Stator (2), der den Rotor (1) umgibt und durch den das Gut von innen nach außen strömt,
dadurch gekennzeichnet, daß der Motor zum Antrieb des Rotors sowohl in der einen (16) als auch in der anderen (17) Drehrichtung ausgebildet ist und
daß die Förderflächen (12, 13) der Rotorschaufeln (11; 11a, 11b) gegenüber den Durchflußöffnungen (22; 22b) des Stators (2) derart geformt sind, daß in der einen Drehrichtung (16) der Strom des fließfähigen Produktes etwa rechtwinklig auf die Wände (23) der Durchflußöffnungen (22; 22b) auftrifft und eine optimale Homogenisierungswirkung erzielt wird, in der anderen Drehrichtung (17) jedoch in Richtung der Durchflußöffnungen (22; 22b) gerichtet ist und eine optimale Pumpwirkung erzielt.

2. Homogenisator nach Anspruch 1,
dadurch gekennzeichnet, daß die Rotorschaufeln (11) mit in der einen Drehrichtung (16) wirksamen, für das Homogenisieren ausgebildeten, ersten Förderflächen (12) und mit in der anderen Drehrichtung (17) wirksamen, für ein optimales Pumpen ausgebildeten, zweiten Förderflächen (13) versehen sind.

3. Homogenisator nach Anspruch 2,
dadurch gekennzeichnet, daß die ersten Förderflächen (12) der Rotorschaufeln (11) etwa radial verlaufen und daß die zweiten Förderflächen (13) einen spiralförmigen Verlauf mit sich bei Drehung in der anderen Drehrichtung (17) gegenüber dem Stator (2) stetig verminderndem Abstand aufweisen.

4. Homogenisator nach Anspruch 2 oder 3,
dadurch gekennzeichnet, daß die Richtungskomponenten (14, 15) der ersten (12) und zweiten (13) Förderflächen in den beiden Drehrichtungen (16, 17) etwa senkrecht zueinander verlaufen.

5. Homogenisator nach Anspruch 3 oder 4,
dadurch gekennzeichnet, daß der Stator (2) eine Mehrzahl von am Umfang verteilten Leitschaufeln (21) aufweist, deren Durchflußöffnungen (22) etwa parallel zu der Richtungskomponente (15) bei Pumpbetrieb in der anderen Drehrichtung (17) verlaufen.

6. Homogenisator nach Anspruch 1,
dadurch gekennzeichnet, daß der Rotor (1) eine Vielzahl von gegenüber der Radialen geneigten Rotorschaufeln (11a, 11b) und der Stator (2) eine Vielzahl von gegenüber der Radialen geneigten Leitschaufeln (21a, 21b) aufweist, daß die Neigung der Rotorschaufeln (11a, 11b) gegenüber der Neigung der Statorschaufeln (21, 21b) entgegengesetzt ist.

7. Homogenisator nach Anspruch 6,
dadurch gekennzeichnet, daß jeweils zwei Sätze von Rotorschaufeln (11a, 11b) und zwei Sätze von Leitschaufeln (21, 21b) vorgesehen sind.

8. Homogenisator nach mindestens einem der vorhergehenden Ansprüche,
dadurch gekennzeichnet, daß ein Dreiwegeventil vorgesehen ist, über das das fließfähige Produkt einem Abfluß (20) zuleitbar ist.

9. Homogenisator nach einem oder mehreren der vorhergehenden Ansprüche,
dadurch gekennzeichnet, daß zum Umwälzen des fließfähigen Produktes oder zum Beimischen einer zusätzlichen Komponente zum Produkt die Drehrichtung des Rotors (1) umgekehrt wird.

## Claims

1. A homogeniser for the manufacture of a free-flowing product such as emulsion or similar,
having a rotor (1) driven by a motor and comprising rotor blades (11; 11a, 11b), and
having a stator (2) comprising flow apertures (22; 22b), which surrounds the rotor (1) and through which the material flows from the inside to the outside,
**characterised in that** the motor for driving the rotor is constructed both in one (16) and also in the other (17) direction of rotation and,
**in that** the conveying surfaces (12, 13) of the rotor blades (11; 11a, 11b) opposite the flow apertures (22; 22b) of the stator (2) are formed so that in one direction of rotation (16) the flow of the free-flowing product strikes roughly at right angles against the walls (23) of the flow apertures (22; 22b) and an optimal homogenising action is achieved, but in the other direction of rotation (17) the flow is directed in the direction of the flow apertures (22; 22b) and an optimal pumping action is achieved.

2. A homogeniser according to Claim 1,
**characterised in that** the rotor blades (11) are provided with first conveying surfaces (12) effective in one direction of rotation (16) and constructed for the homogenisation operation and with second conveying surfaces (13) effective in the other direction of rotation (17) and constructed for optimal pumping.

3. A homogeniser according to Claim 2,
**characterised in that** the first conveying surfaces (12) of the rotor blades (11) extend roughly radially,
**and in that** the second conveying surfaces (13) have a spiral shape with the distance from the stator (2) being constantly reduced with rotation in the other direction of rotation (17).

4. A homogeniser according to Claim 2 or 3,
**characterised in that** the directional components (14, 15) of the first (12) and second (13) conveying surfaces extend roughly perpendicular to one another in both directions of rotation (16, 17).

5. A homogeniser according to Claim 3 or 4,
**characterised in that** the stator (2) comprises a plurality of guide blades (21) distributed over the periphery, the flow apertures (22) of which extend roughly parallel to the directional components (15) during pumping operation in the other direction of rotation (17).

6. A homogeniser according to Claim 1,
**characterised in that** the rotor (1) comprises a plurality of rotor blades (11a, 11b) inclined with respect to the radials and the stator (2) comprises a plurality of guide vanes (21a, 21b) inclined with respect to the radials,
**and in that** the inclination of the rotor blades (11a, 11b) is contrary to the inclination of the stator blades (21, 21b).

7. A homogeniser according to Claim 6,
**characterised in that** two sets of rotor blades (11a, 11b) and two sets of guide blades (21a, 21b) are provided.

8. A homogeniser according to at least one of the preceding Claims,
**characterised in that** a three-way valve is provided, via which the free-flowing product can be supplied to a discharge pipe (20).

9. A homogeniser according to one or more of the preceding Claims,
**characterised in that** to circulate the free-flowing product or to add an additional component to the product the direction of rotation of the rotor (1) is reversed.

## Revendications

1. Homogénéisateur pour la préparation d'un produit fluide, tel qu'une émulsion ou un produit analogue, comprenant un rotor (I), entraîné par un moteur et présentant des aubes (11; 11a, 11b), et un stator (2) qui présente des ouvertures de passage (22; 22b) et entoure le rotor (1) et par lequel la matière s'écoule de l'intérieur vers l'extérieur,
caractérisé en ce que le moteur est conçu pour l'entraînement du rotor aussi bien dans un sens de rotation (16) que dans l'autre (17) et en ce que les surfaces de refoulement (12, 13) des aubes de rotor (11; 11a, 11b) sont façonnées par rapport aux ouvertures de passage (22; 22b) du stator (2) de telle façon que, dans l'un des sens de rotation (16), le courant du produit fluide heurte approximativement à angle droit les parois (23) des ouvertures de passage (22; 22b) et qu'un effet d'homogénéisation optimal soit obtenu, mais que, dans l'autre sens de rotation (17), il soit dirigé suivant la direction des ouvertures de passage (22; 22b) et obtienne un effet de pompage optimal.

2. Homogénéisateur suivant la revendication 1, caractérisé en ce que les aubes de rotor (11) sont pourvues de premières surfaces de refoulement (12), actives dans un des sens de rotation (16) et réalisées pour l'homogénéisation, et de deuxièmes surfaces de refoulement (13), actives dans l'autre sens de rotation (17) et réalisées pour un pompage optimal.

3. Homogénéisateur suivant la revendication 2, caractérisé en ce que les premières surfaces de refoulement (12) des aubes de rotor (11) sont disposées approximativement radialement et en ce que les deuxièmes surfaces de refoulement (13) présentent une allure spiralée avec une distance qui se réduit constamment par rapport au stator (2) lors de la rotation dans l'autre sens de rotation (17).

4. Homogénéisateur suivant l'une des revendications 2 et 3, caractérisé en ce que les composantes directionnelles (14, 15) des premières (12) et deuxièmes (13) surfaces de refoulement dans les deux sens de rotation (16, 17) sont disposées approximativement perpendiculairement l'une à l'autre.

5. Homogénéisateur suivant l'une des revendications 3 et 4, caractérisé en ce que le stator (2) présente un grand nombre de pales directrices (21) qui sont réparties sur la périphérie et dont les ouvertures de passage (22) sont disposées approximativement parallèlement à la composante directionnelle (15) lors du fonctionnement en pompage dans l'autre sens de rotation (17).

6. Homogénéisateur suivant la revendication 1, caractérisé en ce que le rotor (1) présente un grand nombre d'aubes de rotor (11a, 11b) qui sont inclinées par rapport aux rayons, en ce que le stator (2) présente un grand nombre de pales directrices (21a, 21b) inclinées par rapport aux rayons et en ce que l'inclinaison des aubes de rotor (11a, 11b) est en sens inverse à l'inclinaison des pales de stator (21, 21b).

7. Homogénéisateur suivant la revendication 6, caractérisé en ce que chaque fois deux jeux d'aubes de rotor (11a, 11b) et deux jeux de pales directrices (21a, 21b) sont prévus.

8. Homogénéisateur suivant au moins l'une des revendications précédentes, caractérisé en ce qu'une soupape à trois voies est prévue par l'intermédiaire de laquelle le produit fluide peut être amené à une sortie (20).

9. Homogénéisateur suivant une ou plusieurs des revendications précédentes, caractérisé en ce que le sens de rotation du rotor (1) est inversé pour faire circuler le produit fluide ou pour mélanger un composant additionnel au produit.
